# EUROPÄISCHE PATENTSCHRIFT

(11) **EP 1 616 371 B1**
(45) Veröffentlichungstag und Bekanntmachung des Hinweises auf die Patenterteilung: **29.10.2008**
(21) Anmeldenummer: 04725609.4
(22) Anmeldetag: 03.04.2004
(51) Int. Cl.: H01R 9/24, H01R 4/36, H01R 4/48, H01R 9/26

(54) **ANSCHLUSSLEISTE FÜR EINE KLEMMENANORDNUNG FÜR EINEN KLEINVERTEILER UND/ODER EIN VERTEILERFELD EINER ELEKTRISCHEN NIEDERSPANNUNGSSCHALTANLAGE**
CONNECTING STRIP FOR A TERMINAL ARRANGEMENT FOR A LOW-LEVEL DISTRIBUTOR AND/OR A DISTRIBUTION PANEL OF AN ELECTRIC LOW-VOLTAGE SWITCHING STATION
BARRETTE DE CONNEXION POUR UN ENSEMBLE DE BORNES DESTINE A UN PETIT DISTRIBUTEUR ET/OU UN TABLEAU DE DISTRIBUTION D'UNE INSTALLATION DE DISTRIBUTION ELECTRIQUE BASSE TENSION

(30) Priorität: 19.04.2003 DE 20306229 U
(43) Veröffentlichungstag der Anmeldung: 18.01.2006
(73) Patentinhaber: ABB AG, 68309 Mannheim (DE)
(72) Erfinder: JUST, Karsten, 77815 Brühl (DE); ROTH, Michael, 77880 Sasbach (DE)
(74) Vertreter: Miller, Toivo
(86) Internationale Anmeldenummer: PCT/EP2004/003562
(87) Internationale Veröffentlichungsnummer: WO 2004/105188

(56) Entgegenhaltungen:
- EP-A- 0 779 679
- DE-C- 19 934 555
- DE-U- 29 921 249
- US-A- 5 322 458

## Beschreibung

Die Erfindung betrifft eine Klemmenanordnung nach dem Oberbegriff des Anspruches 1.

Elektrische Verteiler oder Verteilerfelder werden unter anderem in Hausinstallationen eingesetzt, wobei in den Verteilern Leitungsschutzschalter, Fehlerstromschutzschalter und andere Schalt- und Steuergeräte eingebaut sind.

Solche Verteiler enthalten auch N+PE-Klemmen die meist an der - im montierten Zustand - oberen Wandung angeordnet sind.

Diese N+PE-Klemmen oder Klemmenanordnungen sind in ein Gehäuse aus Kunststoff eingesetzt, wobei die Klemmstellen und die Klemmschrauben durch Öffnungen zugänglich sind, so dass elektrische Leiter dort angeschlossen werden können.

Innerhalb des Verteilers ist eine Halterung vorgesehen, in die das bzw. die Klemmegehäuse einsetzbar ist bzw. sind.

Aus der DE 199 34 555 C1 ist eine Anschlussleiste bekannt geworden, bei der in ein Gehäuse wenigstens eine U-förmige Profilschiene eingesetzt ist, die als Leiter dient und an der Schraubanschlussklemmen und schraubenlose Klemmen fixierbar sind. Dabei sind die Zugangsöffnungen für die Schraubanschlussklemmen in einer anderen Reihe angeordnet als die Zugangsöffnungen für die schraubenlosen Klemmen.

Aufgabe der Erfindung ist es, eine Klemmenanordnung der eingangs genannten Art zu schaffen, die einfacher herstellbar und montierbar ist.

Diese Aufgabe wird erfindungsgemäß gelöst durch die Merkmale des Anspruches 1.

Erfindungsgemäß wird demgemäss in ein Klemmengehäuse eine Klemmenflachschiene mit senkrecht dazu vorspringenden Fahnen für Klemmen eingesetzt, wobei die Klemmen mittels einer am Klemmengehäuse festrastbaren Klemmenabdeckung abgedeckt sind; das Klemmengehäuse wird dann an einer federnde Halte- und Rastarme aufweisenden Halteranordnung hinter diese festgeklemmt.

Gemäß einer vorteilhaften Ausgestaltung der Erfindung besitzt die Klemmenflachschiene eine Z-förmige Abkröpfung, wobei auf einer Seite der Abkröpfung die Fahnen in eine Richtung und auf der anderen Seite die Fahnen in die andere Richtung vorstehen, wobei die Endkanten der Fahnen auf je einer Seite der Abkröpfung mit der Längsfläche der Klemmenflachschiene auf je der anderen Seite der Abkröpfung fluchten.

Die Herstellung der Flachschiene ist gegenüber der Schienenanordnung nach dem Stand der Technik in soweit erheblich vereinfacht, als an dieser Flachschiene jeweils lediglich eine Abkröpfung anzubringen ist, auf deren beiden Seiten jeweils in entgegengesetzte Richtung vorspringende Anschlussfahnen angeformt sind.

Die freien Enden der Anschlussfahnen im Bereich der Flachschiene auf einer Seite der Abkröpfung enden in der Ebene des anderen Abschnittes der Flachschiene auf der anderen Seite der Abkröpfung, so dass erreicht wird, dass die Öffnungen zum Zuführen der Leiter und die Öffnungen, durch die hindurch die Klemmen betätigt werden, jeweils in einer Reihe liegen.

Weitere vorteilhafte Ausgestaltungen der Erfindung sind den weiteren Unteransprüchen zu entnehmen.

Anhand der Zeichnung, in der Ausführungsbeispiele der Erfindung dargestellt sind, sollen die Erfindung sowie weitere Ausgestaltungen und Verbesserungen der Erfindung und weitere Vorteile näher erläutert und beschrieben werden.

Es zeigen:
- Fig. 1: eine Klemmenanordnung ohne Halter gemäß einer ersten Ausführungsform, in Explosionsdarstellung
- Fig. 2: eine Klemmenanordnung gemäß einer weiteren Ausführungsform, in Explosionsdarstellung
- Fig. 3: eine Klemmenanordnung mit Halterung, in Explosionsdarstellung und
- Fig. 4: eine weitere Halterung gemäß der Erfindung.

Die Fig. 1 zeigt eine Klemmenanordnung, die in ein Verteilergehäuse (s. unten) einsetzbar ist. Sie besitzt ein langgestreckt rechteckiges Klemmengehäuse 10, welches eine rechteckige Querschnittkontur aufweist, mit einem nicht gezeigten Boden und daran senkrecht dazu anschließenden Längsseitenwänden 10a, 10b und an den Stirnkanten des Bodens anschließenden Endwänden 10c und 10d, die miteinander einen langgestreckten, auf der dem Boden gegenüberliegenden Seite offenen Trog bilden, der über eine Einsetzöffnung 11 offen ist. Durch die Einsetzöffnung 11 hindurch werden Anschlusselemente (s. weiter unten) eingesetzt und danach der Trog mit einer Abdeckung 36 verschlossen. Der Trog bildet das Klemmgehäuse 10.

An den Außenseiten der Endwände 10c, 10d sind am Gehäuse 10 (oder Trog) jeweils Befestigungselemente 12 und 13 angebracht, über die das Klemmengehäuse oder kurz Gehäuse 10 an einer Halterung fixierbar ist, siehe weiter unten.

Ins Innere des Gehäuses 10 sind bei der vorliegenden Ausgestaltung zwei Klemmenflachschienen 14 und 15 (kurz auch Flachschienen genannt) eingesetzt, wobei jede der beiden Flachschienen 14 und 15 eine Abkröpfung 16 und 17 aufweist, wodurch je zwei Flachschienenabschnitte 18, 19 sowie 20, 21 gebildet sind. An den Abschnitten 18 und 20 sind drei Anschlussfahnen 22 bis 24 und 22a, 23a, 24a angeformt, die senkrecht zur Ebene des Abschnittes 18 bzw. 20 vorspringen und zwar in die Richtung, in der, gesehen vom Abschnitt 18, die Abkröpfung 16 bzw. 17 vorspringt. An den Abschnitten 19 und 21 sind ebenfalls Anschlussfahnen 25 und 26 angeformt, die senkrecht zu der Ebene der Flachschienenabschnitte 19 und 21 in die entgegengesetzte Richtung vorspringen wie die Fahnen 22 bis 24 bzw. 22a,23a,24a.

Die drei Fahnen 22 bis 24 greifen in Schraubklemmen 27, 28 und 29 bzw. die Fahnen 22a,23a,24a der Flachschiene 15 in Schraubklemmen 30, 31 und 32 ein; Klemmenanordnungen, die mit den Anschlussfahnen 25 und 26 zusammenwirken, sind schraubenlose Klemmabschnitte 34 und 35. Die Schraubklemmen 27, 28, 29; 30, 31, 33 sind für größere und die Klemmabschnitte 33 und 34 für kleinere Leiterquerschnitte gedacht.

Nach Einsetzen der Klemmenflachschienen 14 und 15 zusammen mit den Schraubklemmen 27 bis 33 und den Klemmen 34 und 35 wird das Gehäuse mittels der Abdeckung 36 verschlossen, wobei diese Abdeckung Durchgangsöffnungen 37 bis 42 zur Betätigung der Klemmschrauben der Schraubklemmen 27 bis 33 sowie Durchgangsöffnungen 43 und 44 zur Betätigung der Klemmen 34 und 35 aufweist.

An den Längsseitenwänden 10b jedes Gehäuses 10 sind Zugangsöffnungen 100 bzw. 101 für die Schraubklemmen 27 bis 29 bzw. 30 bis 33 bzw. Öffnungen 102, 103 für die Klemmstellen der Klemmen 34, 35 vorgesehen.

Die Fig. 2 zeigt eine Variante der Anordnung nach Fig. 1.

In ein Klemmengehäuse 50 wird eine Klemmenflachschiene 51 eingesetzt, die eine der Abkröpfung 16 entsprechende Abkröpfung 52 besitzt. An dem dadurch gebildeten Abschnitt 53 sind hier sechs Anschlussfahnen 54 angeformt, die in gleiche Richtung vorspringen wie die Anschlussfahnen 22 bis 24 vorspringen; diesen sechs Anschlussfahnen 54 sind Schraubklemmen 58 zugeordnet, welche den Schraubklemmen 27 bis 29 entsprechen. An dem Abschnitt 55 auf der anderen Seite der Abkröpfung 52 sind Anschlussfahnen 56 angeformt, die den Anschlussfahnen 25 bzw. 26 entsprechen. Diese wirken mit den Klemmen 34 und 35 entsprechenden Klemmen 57 zusammen. Nach dem Einsetzen der Klemmenflachschiene 51 mit den Schraubklemmen 58 und der Klemmenanordnung 57 in das Gehäuse 50 wird die offene Seite des Gehäuses mittels einer Abdeckung 59 verschlossen, die den Durchgangsöffnungen 37 bis 39; 40 bis 42 entsprechende Öffnungen 60, wobei deren Anzahl der Anzahl der Anschlussfahnen 54 entspricht, und Offnungen 61 aufweist, die den Öffnungen 43 und 44 entsprechen. Die Länge der Flachschiene 51 entspricht etwa der Länge der Flachschienen 14, 15 zusammen, so dass die Flachschiene 51 in das Gehäuse 50 eingesetzt über die gesamte Längserstreckung des Gehäuses 10 sich erstreckt.

Die Anzahl der Zugangsöffnungen 100 zu den Schraubklemmen 58 ist ebenso wie die Anzahl der Zugangsöffnungen 102 der Anzahl der Schraubklemmen 58 bzw. der der Klemmen 57 angepaßt; durch diese Öffnungen 100, 102 werden Leiter unterschiedlicher Querschnitts eingeführt, wie auch bei dem Gehäuse 10 beschrieben. Gleiches gilt auch für die Öffnungen 60, 61 der Abdeckung 59. Die Größe des Gehäuses 50 entspricht der Größe des Gehäuses 10, was auch für die Abdeckung 59 gilt; lediglich die Öffnungen sind der Anordnung der Klemmen 58, 57 in Anzahl und Größe angepasst.

Die Klemmenanordnung gemäß Fig. 1 oder 2 kann dann in eine Halterung gemäß Fig. 3 eingesetzt werden. Diese Halterung, die in Fig. 3 die Bezugsziffer 70 besitzt, umfasst eine Verbindungsschiene 71, an deren Enden Halteabschnitte mit Halte- und Rastarmen 72 bis 75 angeformt sind, wobei die Rastarme zusammen mit je einer Wandung 76, 77; 78, 79 je einen Aufnahmeraum 80 und 81 bzw. 82 und 83 bilden, in die an den Enden jedes Gehäuses 10, 50 angeordnete Verrastungen 12 und 13 eingeschnappt werden können; hierzu werden die Rastarme 72 bzw. 73 und 74 und 75 leicht aufgebogen, so dass die Fixierelemente 12 und 13 hinter Rastnasen 84 und 85 bzw. 86 und 87 einrasten können.

Der Querschnitt der Verbindungsschiene 71 ist hier U-förmig; es kann auch jede andere Querschnittform benutzt werden. Wichtig ist, dass diese Verbindungsschiene ausreichend steif ist.

Nach Einsetzen bzw. Einrasten des Klemmengehäuses ist die Klemmenanordnung innerhalb des Verteilers montiert.

Die Fig. 4 zeigt eine weitere Halterung, die aus zwei Teilen 90 und 91 besteht, welche in gleicher Weise aufgebaut sind wie die Halteabschnitte der Halterung 70, die die Halte- und Rastarme 84 bis 87 der Anordnung gemäß Fig. 3 umfasst; die Teile 90 und 91 besitzen Aufnahmeräume 92, 93 bzw. 94 und 95, die den Aufnahmeräumen 81 und 80 bzw. 83 und 82 entsprechen. Die Teile 90 und 91 werden auf einer hier nur schematisch durch Strichlierung dargestellten Fläche 96 zusammen - und auf Abstand gehalten.

Bei beiden Ausführungen liegen die Öffnungen für die Schraubenklemmen und die Klemmen in einer Reihe.

## Patentansprüche

1. Anschlussleiste für eine Klemmenanordnung für einen Kleinverteiler und/oder ein Verteilerfeld einer elektrischen Niederspannungsschaltanlage, insbesondere einer elektrischen Hausinstallationsverteilung, mit einer N+PE-Klemme und einer Halterung, wobei in ein Klemmengehäuse (10, 50) wenigstens eine Klemmenflachschiene (14, 15, 51) mit senkrecht dazu vorspringenden Fahnen (22, 23, 24; 22a, 23a, 24a; 54, 56) für Anschlussklemmen (27, 28, 29; 26; 58;57) eingesetzt ist, die Klemmenflachschiene (14, 15; 51) und die Klemmen (27, 28, 29; 26; 58;57) mittels einer am Klemmengehäuse (10, 50) festrastbaren Klemmenabdeckung (36, 59) abgedeckt sind und das Klemmengehäuse (10, 50) mit der Abdeckung (36, 59) an einer federnde Halte- und Rastarme aufweisenden Halteranordnung (70, 90, 91) hinter die Halte- und Rastarme festgeklemmt ist, **dadurch gekennzeichnet, dass** die Klemmenflachschiene (14,15;51) eine Z-förmige Abkröpfung (16,17;52) aufweist, und dass auf einer Seite der Abkröpfung (16,17;52) die Fahnen in eine Richtung und auf der anderen Seite in die andere Richtung vorstehen, wobei die Endkanten der Fahne auf je einer Seite mit der Längsfläche der Klemmflachschiene (14,15;51) auf je der anderen Seite etwa fluchten.

2. Anschlussleiste nach Anspruch 1, **dadurch gekennzeichnet, dass** die Fahnen ( 22, 23, 24; 22a, 23a, 24a; 54) auf der einen Seite der Abkröpfung ( 16,17;52) mit Schraubklemmen (27 bis 29; 30 bis 33) und auf der anderen Seite der Abkröpfung (16,17) mit schraubenlosen Klemmen (34, 35; 57) zusammen wirken.

3. Anschlussleiste nach Anspruch 1 oder 2, **dadurch gekennzeichnet, dass** die Zugangsöffnungen ( 100, 102; 101, 103) für die einzelnen Klemmen an einer Seitenwand (10a) und die Zugangsöffnungen (37 bis 39; 40 bis 42; 60; 43, 44; 61) in der Abdeckung (36, 59) jeweils miteinander fluchten, wobei die Mittelachsen der Öffnungen senkrecht zueinander verlaufen.

4. Anschlussleiste nach einem der Ansprüche 1 bis 3, **dadurch gekennzeichnet, dass** die Halteanordnung (70) einteilig mit den an jedem Ende angeformten Halte- und Rastarmen (72, 73; 74, 75) ausgebildet ist, wobei die Halte- und Rastarme Aufnahmeräume (80, 82) für Rastelemente (12, 13) an den Stirnseiten jedes Klemmengehäuses (10; 50) bilden und die Rastelemente (12, 13) in die Aufnahmeräume eingeschnappt sind.

5. Anschlussleiste nach einem der Ansprüche 1 bis 4, **dadurch gekennzeichnet, dass** die Halteanordnung wenigstens zwei Teile (90, 91) aufweist, an denen die Halte- und Rastarme zusammen mit den Aufnahmeräumen (93, 94) angeordnet sind.

## Claims

1. A connecting strip for a terminal arrangement for a low-level distributor and/or a distribution panel of an electric low-voltage switching station, especially an electric domestic installation distribution system, comprising an N+PE terminal and a holding device, with at least one terminal surface rail (14, 15, 51) with lugs (22, 23, 24; 22a, 23a, 24a; 54, 56) which project in a vertical manner in relationship to said rail surface for connection terminals (27, 28, 29; 26; 58;57) being inserted into a terminal housing (10, 50), such that the terminal surface rail (14, 15; 51) and the terminals (27, 28, 29; 26; 58;57) are covered by means of a terminal covering (36, 59) which can be clipped in a rigid manner to the terminal housing (10, 50) and the terminal housing (10, 50) is tightly clamped with the covering (36, 59) on a holding arrangement (70. 90, 91) comprising elastic holder and locking arms, behind said holder and locking arms, **characterized in that** the terminal surface rail (14, 15; 51) comprises a Z-shaped offset (16, 17; 52) and that on one side of the offset (16,17; 52) the lugs protrude in one direction and on the other side in the other direction, with the end edges of the lugs being approximately in alignment on a side each with the longitudinal surface of the terminal surface rail (14, 15; 51) on the respective other side.

2. A connecting strip according to claim 1, **characterized in that** the lugs (22, 23, 24; 22a, 23a, 24a; 54, 56) cooperate on the one side of the offset (16, 17; 52) with terminal screws (27 to 29; 30 to 33) and on the other side of the offset (16, 17) with screwless terminals (34, 35; 57).

3. A connecting strip according to claim 1 or 2, **characterized in that** the access openings (10, 102; 101, 103) for the individual terminals on a side wall (10a) and the access openings (37 to 39; 40 to 42; 60; 43, 44; 61) in the cover (36, 59) are in alignment with each other, with the central axes of the openings extending perpendicular with respect to each other.

4. A connecting strip according to one of the claims 1 to 3, **characterized in that** the holding arrangement (70) is arranged in an integral way with holder and locking arms (72, 73; 74, 75) arranged at each end, with the holder and locking arms forming receiving spaces (80, 82) for locking elements (12, 13) on the face sides of each terminal housing (10; 50) and the locking elements (12, 13) are latched in the receiving spaces.

5. A connecting strip according to one of the claims 1 to 4, **characterized in that** the holding arrangement comprises at least two parts (90, 91) on which the holder and locking arms are arranged together with the receiving spaces (93, 94).

## Revendications

1. Barrette de connexion pour un dispositif de serrage pour un petit répartiteur et/ou un champ de distribution d'une installation électrique de distribution basse tension, en particulier répartiteur pour installation domestique, avec une borne N+PE et une fixation, dans un boîtier à bornes (10, 50) au moins un rail à bornes plat (14,15, 51) avec des languettes (22, 23, 24; 22a, 23a, 24a; 54, 56) saillant perpendiculairement à celui-ci pour des bornes de connexion (27, 28, 29; 26; 58; 57), le rail à bornes plat (14, 15; 51) et les bornes (27, 28, 29; 26; 58; 57) et les bornes étant recouvertes à l'aide couvercle (36, 59) pouvant s'enclencher dans le boîtier à bornes (10, 50) et que le boîtier à bornes (10, 50) avec le couvercle (36, 59) est bloqué sur un dispositif support présentant des bras de support et d'arrêt faisant ressort (70, 90, 91) derrière lesdits bras de support et d'arrêt, **caractérisée en ce que** le rail à bornes plat (14,15; 51) un coude en Z (16,17;52), et que d'un côté du coude (16,17;52) les languettes font saillie dans une direction et de l'autre côté dans l'autre, les bords terminaux des languettes étant chacun d'un côté dans l'alignement de la face longitudinale du rail à bornes plat (14,15;51) situé du côté opposé.

2. Barrette de connexion selon l'objection 1, **caractérisée en ce que** les languettes (22, 23, 24; 22a, 23a, 24a; 54) coopèrent d'un côté du coude (16,17; 52) avec des bornes à vis (27 à 29; 30 à 33) et de l'autre côté du coude (16,17)avec des bornes sans vis (34, 35; 57).

3. Barrette de connexion selon l'objection 1 ou 2, **caractérisée en ce que** les ouvertures d'accès (100, 102; 101, 103) aux différentes bornes dans l'une des parois latérales (10a) et les ouvertures d'accès (37 à 39; 40 à 42; 60; 43, 44; 61) dans le couvercle (36, 59) sont à chaque fois alignées l'une avec l'autre, les axes médians des ouvertures étant die étant dirigés perpendiculairement l'un à l'autre.

4. Barrette de connexion selon une des objections 1 à 3, **caractérisée en ce que** le dispositif de support (70) est d'un seul tenant avec les bras de support et d'arrêt formés à chacune des extrémités (72, 73; 74, 75), les bras de support et d'arrêt formant des espaces de réception (80,82) pour les éléments d'arrêt (12, 13) aux extrémités terminales de chacun des boîtiers à bornes (10; 50) et les éléments d'arrêt (12, 13) sont encliquetés dans les espaces de réception.

5. Barrette de connexion selon une des objections 1 à 4, **caractérisée en ce que,** que le dispositif de support présent au moins deux parties (90, 91) sur lesquelles les bras de support et d'arrêt sont disposés avec les espaces de réception (93, 94).
